# FASCICULE DE BREVET EUROPEEN

(11) **EP 0 077 715 B1**
(45) Date de publication et mention de la délivrance du brevet: **20.02.1985**
(21) Numéro de dépôt: 82401860.0
(22) Date de dépôt: 11.10.1982
(51) Int. Cl.: F26B 17/12, F26B 25/00, F26B 21/04

(54) **Séchoir modulaire pour le séchage de grains**
Modultrockner zum Trocknen von Getreide
Modulated dryer for drying grain

(30) Priorité: 20.10.1981 FR 8119658
(43) Date de publication de la demande: 27.04.1983
(73) Titulaire: RENAULT TECHNIQUES NOUVELLES APPLIQUEES, 92109 Boulogne-Billancourt (FR)
(72) Inventeur: Maurice, Jean, F-78000 Saint-Germain de la Grange (FR); Vauthier, Bernard, F-75008 Paris (FR)
(74) Mandataire: Ernst-Schonberg, Michel

## Description

La présente invention se rapporte à un séchoir modulaire pour le séchage du grain, utilisant la technique dite du séchage en colonnes et comportant un écoulement vertical du grain sous l'effet de la gravité, selon deux nappes distinctes traversées successivement par l'air assurant le séchage, qui circule selon un trajet horizontal. Pour compenser le fait que l'air traversant la deuxième nappe est déjà partiellement humidifié et refroidi par le passage dans la première, ce qui engendre un séchage moins rapide, ladite deuxième nappe circule moins vite que la première.

Dans un dispositif connu par la publication FR-A-2 272 354 mettant en oeuvre cette technique de séchage, deux colonnes de séchage sont juxtaposées pour former un groupe, et le séchoir comporte deux groupes placés côte à côte.

Dans ce même dispositif connu, le séchoir est composé d'éléments ou modules identiques superposés, chaque module comportant ses propres moyens de ventilation, ainsi qu'un dispositif individuel de réglage de la température de l'air chaud. Cette conception modulaire présente le double avantage de permettre, à partir d'éléments communs, la réalisation d'une gamme de séchoirs de puissance très différente par la variation du nombre de modules, et aussi un ajustage individuel du débit et de la température de l'air au niveau de chaque module, pour obtenir le séchage le plus efficace avec la consommation de chaleur la plus réduite aux différents niveaux de la colonne, tout en respectant l'échauffement limite du grain au-delà duquel la qualité de celui-ci pourrait être altérée.

Dans le dispositif de séchage connu, il est fait usage d'un réchauffeur d'air unique produisant de l'air chaud pour l'ensemble du séchoir, à une température supérieure à celle que l'on désire obtenir pour l'air de séchage, cet air chaud étant ensuite dilué séparément avec de l'air froid dans des caissons de dilution attenant à chacun des modules. On réduit ainsi le nombre des sources de chaleur et, de ce fait, le coût de l'appareil.

L'appareil connu comporte, à la base des colonnes de séchage, une zone de refroidissement composée d'un ou plusieurs modules analogues aux modules de séchage mais traversés par de l'air atmosphérique non réchauffé, le grain se refroidissant dans cette zone et sa température s'uniformisant en même temps que se poursuit la dessication, sans consommation de chaleur additionnelle.

Dans le dispositif de l'art antérieur, l'air usé sortant de tout les modules y compris les modules de refroidissement, est collecté, pour toutes les colonnes par une chambre d'évacuation commune constituée par un caisson entourant ces colonnes et munie d'une canalisation qui renvoie l'air usé à l'atmosphère.

Un tel dispositif remplit bien sa fonction mais présente cependant un certain nombre de défauts ; il se produit notamment des condensations importantes au sein des couches de grain en cours de séchage, en raison de l'évaporation très active qui a lieu dans la partie frontale de la nappe de grains et des différences de température entre les divers niveaux de cette nappe ; de telles condensations captent les poussières véhiculées par l'air de séchage et agglutinent le grain sous forme de bouchons qui obstruent le passage de l'air et engendrent des surchauffes locales, avec risque d'incendie.

Un autre risque d'incendie, dans ce dispositif connu, résulte d'un entraînement possible de poussières combustibles sous l'effet de tourbillons de l'air chaud admis au contact de la nappe de grains, et aussi de l'existence dans ce flux d'air chaud d'une composante de vitesse de balayage, c'est-à-dire parallèle au plan d'écoulement du grain parfois trop importante.

Enfin, il existe une perte importante de chaleur due au rejet pur et simple dans l'atmosphère de l'air encore chaud ayant traversé les nappes de grain.

La présente invention a pour objet la réalisation d'un dispositif de séchage de ce genre, ne présentant pas ces inconvénients et permettant notamment un rendement accru, c'est-à-dire une consommation réduite en combustible.

Un séchoir modulaire selon l'invention, pour le séchage de grains, dans lequel le grain s'écoule par gravité sous forme de nappes parallèles dans des colonnes verticales que traverse horizontalement l'air de séchage, ce séchoir étant formé de modules superposés comportant chacun des éléments desdites colonnes et des moyens de ventilation, certains comportant en outre des moyens de réglage de la température de l'air de séchage provenant d'un réchauffeur d'air commun, les colonnes étant disposées en deux groupes comportant chacun deux colonnes accolées, le dit séchoir comportant à sa partie inférieure une trémie d'évacuation du grain séché provenant desdites colonnes, dont l'épaisseur dans le ou les modules de séchage disposés en haut du séchoir est inférieure aux colonnes situées dans les modules placés au-dessous qui comportent respectivement deux ventilateurs, chaque ventilateur alimentant une chambre de diffusion d'air disposée entre les deux colonnes d'un groupe de colonnes, lesdites chambres étant en relation avec une paroi ajourée desdites colonnes, est caractérisé par le fait que les chambres de diffusion comportent des déflecteurs verticaux, et que le fait que les chambres de diffusion comportent des déflecteurs verticaux, et que la paroi opposée de ces colonnes, également ajourée, est en communication avec une chambre commune d'évacuation de l'air usé ayant servi au séchage du grain, ladite chambre étant en relation avec la trémie par des ouvertures ménagées à la partie inférieure de cette chambre.

Les caractéristiques et avantages de l'invention ressortiront d'ailleurs mieux de la description suivante, donnée uniquement à titre d'exemple, en référence aux dessins annexés dans lesquels :
les figures 1 à 3 illustrent schématiquement une forme de réalisation du séchoir selon l'invention, respectivement en coupe longitudinale selon un plan vertical, en élévation et en coupe transversale selon un plan horizontal ;
la figure 4 illustre schématiquement un dispositif de recyclage d'une partie de l'air usé, équipant le séchoir selon l'invention ;
la figure 5 est une vue en perspective d'une chambre de diffusion de l'air de séchage dans une nappe de grains et montre notamment des déflecteurs de régularisation de l'admission d'air vers la face frontale des nappes de grains.

Le séchoir selon l'invention dans la forme de réalisation décrite et représentée est constitué de manière connue en soi, par des modules M, de forme générale parallélépipédique, empilés les uns sur les autres pour former une tour (fig. 2) ; chacun de ces modules M comporte des éléments de colonnes 12,13, ces éléments lors de la superposition des modules constituant deux groupes de deux colonnes pour l'écoulement du grain à sécher sous forme de nappes parallèles verticales.

Selon une caractéristique de l'invention, un ou plusieurs des modules M de séchage situés à la partie supérieure du séchoir présentent des éléments de colonne 13 d'épaisseur plus faible que celle des éléments 12 des modules inférieurs (fig. 1 ).

Cette disposition tend à éviter les condensations qui risqueraient de se produire dans les couches de grain traversées en dernier par l'air de séchage en raison de l'évaporation très active qui se produit dans la partie frontale de la nappe d'une part, et de l'échauffement moindre du grain dans la partie arrière de cette nappe, d'autre part.

De telles condensations, on l'a déjà souligné, par les bouchons et obstructions qu'elles entraînent peuvent être la cause de surchauffe locale et d'incendie.

Ces risques sont ici évités. Le séchoir comporte également à sa partie supérieure un ou plusieurs modules M₁ d'introduction du grain et un chapeau C, constituant le faite du séchoir ; dans lequel est déversé le grain à sécher, amené par des moyens d'alimentation conventionnels non représentés, qui s'écoule ensuite par gravité dans les colonnes. Chaque module de séchage M comporte deux ventilateurs 1 pour l'admission de l'air de séchage dans des chambres de diffusion 14 associées chacune à un desdits ventilateurs et disposées chacune entre les deux colonnes d'un groupe de colonnes. Le séchoir comprend également un générateur de chaleur 4 commun à tous les modules M (figure 2), une virole annulaire 7 canalisant l'air froid réchauffé au contact d'une chambre centrale de combustion 8, dans une chambre de dilution 11 commune aux différents ventilateurs 1. Des clapets 5, 6 associés à ces ventilateurs (figure 3) permettent un réglage de la dilution de l'air chaud par l'air froid avant aspiration du mélange par lesdits ventilateurs et admission de cet air de séchage dans les chambres de diffusion 14. Dans certaines zones de la colonne, il existe une chambre de diffusion par module, tandis que dans d'autres zones, une chambre de diffusion peut être commune à deux ou plusieurs modules adjacents, en vue d'égaliser au moins approximativement les températures _{'}des flux d'air chaud respectifs pénétrant dans la nappe de grains au niveau desdits modules.

Dans chaque module M, chaque élément de colonne 12, 13 est séparé de la chambre de diffusion associée 14 par une cloison ajourée permettant le passage de l'air et constituée par des profilés horizontaux formant persiennes, inclinés vers le bas (figure 5) pour répartir l'air chaud dans la nappe de grains. Selon une caractéristique de l'invention, des déflecteurs d'air verticaux 24 prolongent le bord de ces persiennes, ces déflecteurs ayant pour but de régulariser l'admission d'air, d'éviter les tourbillons et de réduire, à l'attaque de la nappe de grains, la composante de la vitesse de l'air parallèle à l'axe de la chambre, dite « composante de balayage longitudinal ». Comme on l'a déjà indiqué précédemment, tant les tourbillons qu'un balayage longitudinal important ont pour effet de provoquer un entraînement de poussières combustibles et d'accroître le risque d'incendie.

L'air usé, après avoir traversé successivement les nappes de grains, et la seconde paroi 25, des colonnes, également ajourée, pénètre dans une chambre d'évacuation 15 entourant lesdites colonnes et commune aux divers modules M (figure 1).

Cette chambre 15 est également commune à un ou plusieurs modules M₂ analogues aux modules M et qui disposés sous ceux-ci constituent la partie inférieure du séchoir. Les modules M₂, s'ils comportent des ventilateurs 1 et des chambres de diffusion 14, ne sont pas alimentés en air chaud, mais uniquement en air froid prélevé à l'extérieur et constituent la zone de refroidissement du séchoir.

A sa partie inférieure extrême, le séchoir comprend une trémie 26 (figures 1 et 2) dans laquelle se déverse le grain séché s'écoulant des colonnes 12, 13, ladite trémie communiquant également avec la chambre d'évacuation d'air usé 15 par des ouvertures 19 ménagées, pour chaque colonne, dans la cloison inférieure de cette chambre.

Ainsi, les particules légères qui sont expulsées de la nappe de grains par l'air de séchage, plus particulièrement au moment de la remise en marche des ventilateurs, et qui ont tendance à se déposer sur cette cloison inférieure, sont emmenées par le grain sec lors de chaque vidange. On évite ainsi leur accumulation dans la chambre 15.

La trémie 26 est munie de volets de vidange 33.
Selon une caractéristique de l'invention, une cloison horizontale 16 sépare la chambre d'évacuation 15 en deux parties selon le sens de la hauteur.

La partie supérieure de cette chambre 15, au-dessus de la cloison 16, représentée en 15a, figure 4, est mise directement en contact avec l'atmosphère dans laquelle est évacué l'air usé provenant des modules correspondants.

Au contraire, la partie inférieure 15b de la chambre 15, qui correspond aux modules M₂ de la zone de refroidissement et aux modules M situés immédiatement au-dessus, est reliée par des canalisations de préférence calorifugées 17, à une zone parcourue par le flux d'air neuf avant son passage dans le grain, et de préférence à la sortie du générateur d'air chaud (figures 3 et 4). Ainsi , l'air usé provenant de cette partie inférieure 15b de la chambre 15 est mélangé à l'air neuf.

On récupère ainsi la chaleur contenue dans l'air usé recyclé et on diminue corrélativement la consommation de combustible. En contre partie, il en résulte une augmentation de l'humidité de l'air de séchage susceptible de diminuer dans une certaine mesure la capacité de séchage de l'installation. De ce fait, le nombre de modules sur lesquels porte le recyclage de l'air usé sera déterminé par l'adoption d'un compromis entre la recherche de l'économie maximale de combustible et celle d'une capacité de séchage la plus élevée possible.

Des poussières et débris divers ont tendance à se déposer sur la cloison 16, entraînés par l'air usé traversant la chambre d'évacuation. Un râcleur (non représenté) est avantageusement prévu pour débarrasser la cloison de ces déchets, ce râcleur consistant par exemple en une chaîne sur laquelle sont soudées des palettes râcleuses, actionnée manuellement de l'extérieur du séchoir, sans qu'il soit nécessaire d'arrêter le fonctionnement de celui-ci. La couche de sortie du râcleur est raccordée à une bouche d'ensachage qui permet de recueillir les déchets à évacuer.

Pour réduire les émissions de poussière dans la partie basse du séchoir, là où ces émissions sont plus abondantes en raison de la siccité du grain, plus particulièrement au moment où les vidanges de grain sec, pratiquées de façon intermittente, par exemple sous le contrôle d'une minuterie agissant sur les volets 33, provoquent un mouvement d'ensemble de la colonne de grains, l'invention prévoit un dispositif antipoussière.

Ce dispositif consiste en volets 18 (figure 4) commandés par un vérin 27 et disposés à l'entrée des conduits 17 dans la partie basse de la chambre d'évacuation.

La minuterie contrôlant les vidanges du grain agit également sur lesdits volets pour bloquer toute circulation d'air dans la partie basse du séchoir, avec arrêt simultané des ventilateurs. Une sécurité interdit la vidange tant que la fermeture des volets 18 n'est pas complète.

L'invention prévoit encore selon la figure 4 de disposer dans le séchoir un échangeur thermique tel que 20, représenté aux figures 2 et 3, avantageusement du type dit « à plaques et à courants croisés •. Cet échangeur 20 met en contact thermique l'air usé très humide et encore chaud, par exemple à une température comprise entre 40 et 45° C, avant rejet dans l'atmosphère, avec l'air neuf entrant plus froid. Cet air entrant, préchauffé par exemple jusqu'à une température de 30-35° C, est transféré au réchauffeur d'air 4 par une canalisation 21 sous l'action d'un ventilateur 22 (figure 3).

Ce préchauffage entraîne une économie non négligeable de combustible donc d'énergie.

Dans le cas de l'échangeur thermique 20, on peut également prévoir d'adjoindre au circuit d'air « principal traversant l'échangeur et transportant de l'air neuf froid puisé dans l'atmosphère puis réchauffé dans l'échangeur vers le réchauffeur principal, un circuit de recyclage comprenant une canalisation 30, de préférence calorifugée, réunissant la canalisation d'entrée du circuit principal à la canalisation de sortie 21 de ce circuit en pontant à la fois l'échangeur 20 et le ventilateur 22, dont le débit est réglé de façon à excéder celui requis pour l'alimentation du séchoir en air neuf. L'excès de débit ainsi créé est, sous l'effet de la suppression régnant dans la canalisation, renvoyé dans la canalisation d'entrée d'air neuf et se trouvera donc aspiré à nouveau dans l'échangeur, en subissant un nouveau réchauffage. On obtient ainsi un recyclage partiel de l'air neuf à travers l'échangeur. Compte du fait que la température de l'air usé sortant ne sera que faiblement abaissée par le prélèvement supplémentaire de chaleur, la chaleur latente de condensation qui se dégage de l'air usé lors de son refroidissement dans l'échangeur étant très importante et limitant à quelques degrés Celsius ledit refroidissement, on obtiendra finalement un certain accroissement du préchauffage de l'air neuf, au prix d'une faible dépense d'énergie supplémentaire de ventilation.

On notera que l'air usé sortant est pratiquement saturé d'humidité et lors de son passage dans l'échangeur 20 il se refroidit en entraînant une condensation partielle de cette humidité sur les plaques de l'échangeur, sur lesquelles une partie des poussières contenues dans l'air sortant auront tendance à venir se coller. Pour évacuer l'eau et les dépôts solides, les plaques de l'échangeur seront disposées verticalement et la circulation de l'air usé entre ces plaques se fera verticalement de haut en bas. L'eau polluée par les poussières et déchets divers sera ainsi chassée vers lei bas, recueillie dans un bac et finalement évacuée par une canalisation appropriée. De plus, l'échangeur comportera avantageusement dans sa boîte supérieure, des rampes d'aspersion d'eau sous pression qui seront actionnées d'une façon intermittente, pour nettoyer la surface des plaques sans avoir à procéder à aucun démontage.

A titre indicatif, on a mentionné sur la figure 4, les températures de l'air entrant et sortant relevées au cours d'un essai, dans les différents modules, tant de séchage que de refroidissement, d'un séchoir selon l'invention comportant dix modules en tout.

Il va de soi que l'on peut réaliser des séchoirs selon l'invention comportant un nombre différent de modules, par exemple entre 4 et 16 modules sans que cela soit limitatif.

## Revendications

1. Séchoir modulaire, pour le séchage de grains, dans lequel le grain s'écoule par gravité sous forme de nappes parallèles dans des colonnes verticales (12, 13) que traverse horizontalement l'air de séchage, ce séchoir étant formé de modules M, M₂ superposés comportant chacun des éléments desdites colonnes et des moyens de ventilation (1), certains comportant en outre des moyens de réglage de la température de l'air de séchage provenant d'un réchauffeur d'air commun (4), les colonnes étant disposées en deux groupes comportant chacun deux colonnes accolées ledit séchoir comportant à sa partie inférieure une trémie (26) d'évacuation du grain séché provenant desdites colonnes, dont l'épaisseur dans le ou les modules de séchage disposés en haut du séchoir est inférieure aux colonnes (12) situées dans les modules placés au-dessous qui comportent respectivement deux ventilateurs (1), chaque ventilateur alimentant une chambre de diffusion d'air (14) disposée entre les deux colonnes (12, 13) d'un groupe de colonnes, lesdites chambres (14) étant en relation avec une paroi ajourée desdites colonnes, caractérisé par le fait que les chambres de diffusion (14) comportent des déflecteurs verticaux (24), et que la paroi opposée (25) de ces colonnes, également ajourée, est en communication avec une chambre commune (15) d'évacuation de l'air usé ayant servi au séchage du grain, ladite chambre (15) étant en relation avec la trémie (26) par des ouvertures (19) ménagées à la partie inférieure de cette chambre (15).

2. Séchoir selon la revendication 1, caractérisé en ce que la chambre d'évacuation (15) est divisée en deux parties dans le sens de la hauteur par une cloison (16), la partie supérieure de cette chambre étant en relation avec les modules supérieurs du séchoir alimentés en air chaud, et la partie inférieure avec des modules intermédiaires alimentés en air chaud et avec des modules inférieurs uniquement alimentés en air froid pour le refroidissement du grain séché.

3. Séchoir selon la revendication 2, caractérisé en ce que des râcleurs sont associés à la cloison (16) pour le nettoyage de celle-ci.

4. Séchoir selon l'une des revendications 2 et 3, caractérisé en ce que la partie inférieure de la chambre d'évacuation (15) est réunie par des conduits de recyclage d'air de préférence calorifugés (17) à une zone parcourue par le flux d'air neuf avant son passage dans le grain et de préférence à la sortie du générateur commun d'air chaud (4), des moyens (5, 6) étant prévus pour le dosage des proportions du mélange d'air chaud et d'air froid aspiré par les ventilateurs (1), la partie supérieure de la chambre (15) étant en communication avec l'atmosphère.

5. Séchoir selon la revendication 4, caractérisé en ce que des volets (18) sont prévus pour obturer les conduits (17), sous l'action de vérins (27).

6. Séchoir selon la revendication 5, caractérisé en ce qu'une minuterie commandant la vidange périodique du séchoir est adaptée à commander simultanément la fermeture des volets (18) et l'arrêt des ventilateurs (1).

7. Séchoir selon l'une des revendications 1 à 6, caractérisé en ce que l'air usé encore chaud évacué vers l'atmosphère est en relation d'échange thermique, au moyen d'un échangeur (20), avec un courant d'air froid qui, après préchauffage dans ledit échangeur est amené par une canalisation principale (21), sous l'action d'un ventilateur (22), au générateur d'air chaud (4).

8. Séchoir selon la revendication 7, dans lequel l'échangeur 20 est du type « à plaques à courants croisés avec des plaques verticales et une circulation verticale de haut en bas de l'air usé humide, une aspersion d'eau permettant le lavage des plaques sans démontage de l'appareil étant prévu dans la boîte supérieure de l'échangeur.

9. Séchoir selon la revendication 7, caractérisé en ce qu'une canalisation secondaire (30) de recyclage est branchée en pont sur la canalisation (21) de part et d'autre de la zone occupée par l'échangeur (20) et le ventilateur (22).

## Claims

1. A modular dryer for drying grain, wherein the grain flows by gravity in the form of parallel streams in vertical columns (12, 13) through which the drying air passes horizontally, the dryer being formed by superposed modules M, M₂ each comprising elements of said columns and ventilation means (1), some further comprising means for regulating the temperature of the drying air coming from a common air heater (4), the columns being disposed in two groups each comprising two columns disposed in side-by-side relationship, the dryer comprising in its lower portion a hopper (26) for discharge of the dried grain from said columns, the thickness of which in the drying module or modules disposed at the top of the dryer is smaller than the columns (12) in the modules disposed below, which respectively comprise two fans (1), each fan feeding an air diffusion chamber (14) disposed between the two comumns (12, 13) of a group of columns, said chambers (14) being in relation with an apertured wall of said columns characterised in that the diffusion chambers (14) comprise vertical baffles (24) and that the opposite wall (25) of said columns, which is also apertured, is in communication with a common chamber (15) for discharge of the spent air which has been used for drying the grain, said chamber (15) being in relation to the hopper (26) by way of openings (19) provided in the lower part of said chamber (15).

2. A dryer according to claim 1, characterised in that the discharge chamber (15) is divided into two parts in the heightwise direction by a partitioning member (16), the upper part of said chamber being in relation to the upper modules of the dryer, which are supplied with hot air, and the lower part being in relation to intermediate modules which are supplied with hot air and with lower modules which are only supplied with cold air, for cooling the dried grain.

3. A dryer according to claim 2, characterised in that scrapers are associated with the partitioning member (16) for cleaning it.

4. A dryer according to one of laims 2 and 3, characterised in that the lower part of the discharge chamber (15) is connected by preferably heat-insulated air recycling conduits (17) to a region through which passes the flow of fresh air before it passes into the grain and preferably the outlet of the common hot air generator (4), means (5, 6) being provided for controlling the proportions of the mixture of hot air and cold air which is drawn in by the fans (1), the upper part of the chamber (15) being in communication with the atmosphere.

5. A dryer according to claim 4, characterised in that shutter flaps (18) are provided for closing off the conduits (17) under the action of jacks (27).

6. A dryer according to claim 1, characterised in that a timing mechanism for controlling the periodic emptying of the dryer is adapted simultaneously to control closure of the flaps (18) and stopping of the fans (1).

7. A dryer according to one of claims 1 to 6, characterised in that the spent air which is still hot, that is discharged to the atmosphere, is in heat exchange relationship by means of an exchanger (20) with a flow of cold air which, after heating in said exchanger, is passed by way of a main duct (21) to the hot air generator (4) under the action of a fan (22).

8. A dryer according to claim 7, wherein the exchanger (20) is of the « cross-flow plate type with vertical plates and vertical flow in a downward direction of the moist spent air, a water spray permitting the plates to be washed without dismantling of the apparatus being provided in the upper casing of the exchanger.

9. A dryer according to claim 7, characterised in that a secondary recycling duct (30) is connected in by-pass relationship to the duct (21) on respective sides of the region occupied by the exchanger (20) and the fan (22).

## Patentansprüche

1. Modultrockner zum Trocknen von Getreide, den das Getreide durch die Wirkung der Schwerkraft in Form paraller Schichten in senkrechten Rohren (12, 13) durchfließt und der waagrecht von Trocknungsluft durchsetzt wird, wobei der Trockner von übereinander angeordneten Modulen (M, M₂) gebildet ist, deren jeder Elemente der Rohre und Ventilatoranordnungen (1) aufweist und einige außerdem Regelanordnungen (1) aufweist und einige außerdem Regelanordnungen für die Temperatur der Trocknungsluft aufweisen, die von einem gemeinsamen Lufterwärmer (4) stammt, wobei die Rohre in zwei Gruppen angeordnet sind, deren jede zwei miteinander verbundene Rohre aufweist und der Trockner in seinem unteren Teil einen Trichter (26) zum Abgeben von getrocknetem Getreide aus diesen Rohren aufweist, deren Dicke in dem oder den oben im Trockner angeordneten Trocknungsmodulen kleiner ist als die Rohre (12), die in den unten angeordneten Modulen vorhanden sind und die jeweils zwei Ventilatoren (1) aufweisen, wobei jeder Ventilator eine Luftverteilkammer (14) versorgt, die zwischen zwei Rohren (12,13) einer Rohrgruppe angeordnet ist, während die Kammern (14) mit einer durchbrochenen Wand der Rohre verbunden sind, dadurch gekennzeichnet, daß die Verteilkammern (14) senkrechte Abweiser (24) aufweisen und daß die den Rohren gegenüberliegende, ebenfalls durchbrochene Wand (25) mit einer gemeinsamen Abführkammer (15) in Verbindung steht, für die zum Trocknen des Getreides verwendete Luft und daß die Kammer (15) in Verbindung steht mit dem Trichter (26) mittels Öffnungen (19) im unteren Teil (4) der Kammer (15).

2. Trockner nach Anspruch 1, dadurch gekennzeichnet, daß die Abführkammer (15) in Richtung ihrer Höhe durch eine Trennwand (16) in zwei Teile unterteilt ist, wobei der obere Teil dieser Kammer mit den oberen Modulen des mit Heißluft versorgten Trockners in Verbindung steht, während der untere Teil mit Zwischenmodulen in Verbindung steht, die mit Heißluft versorgt werden und mit unteren Modulen in Verbindung steht, die auschließlich mit Kaltluft versorgt werden zum Abkühlen des getrockneten Getreides.

3. Trockner nach Anspruch 2, dadurch gekennzeichnet, daß die Trennwand (16) mit Abstreifern zu ihrer Reinigung versehen sind.

4. Trockner nach einem der Ansprüche 2 und 3, dadurch gekennzeichnet, daß der untere Teil der Abführkammer (15) mit vorzugsweise isolierten Leitungen (17) zur Luftwiederverwendung in einem Bereich verbunden ist, der von Frischluft durchströmt wird, bevor diese das Getreide erreicht und vorzugsweise mit dem Ausgang des gemeinsamen Lufterwärmers (4) verbunden ist, wobei Anordnungen (5,6) vorgesehen sind zur Dosierung der Mischverhältnisse von Heißluft mit Kaltluft, die durch Ventilatoren (1) angesaugt wird, wobei der obere Teil der Kammer (15) mit der Atmosphäre in Verbindung steht.

5. Trockner nach Anspruch 4, dadurch gekennzeichnet, daß Klappen (18) vorgesehen sind um die Leitungen (17) zu verschließen unter der Einwirkung von Druckzylindern (27).

6. Trockner nach Anspruch 5, dadurch gekennzeichnet, daß eine das periodische Entleeren des Trockners steuernde Schaltuhr geeignet ist, gleichzeitig das Schließen der Klappen (18) und das Anhalten der Ventilatoren (1) zu steuern.

7. Trockner nach einem der Ansprüche 1 bis 6, dadurch gekennzeichnet, daß die in die Atmosphäre abgegebene, verbrauchte, noch heiße Luft in wärmetauschender Berührung mittels eines Wärmetauschers (20) mit einem Kaltluftstrom steht, der nach der Vorerwärmung in diesem Wärmetauscher durch eine Hauptleitung (21) unter der Wirkung eines Ventilators (22) dem Heißlufterzeuger (4) zugeführt wird.

8. Trockner nach Anspruch 7, bei dem der Wärmetauscher (20) vom Typ mit Platten und gekreuzten Strömen ist, mit senkrechten Platten und einer senkrechten Zirkulation von oben nach unten der feuchten verbrauchten Luft, wobei eine Wasserspritzanlage zum Waschen der Platten ohne Demontage der Anordnung im oberen Teil des Wärmetauschers vorgesehen ist.

9. Trockner nach Anspruch 7, dadurch gekennzeichnet, daß eine zweite Wiederverwendungsleitung (30) derart angeschlossen ist, daß sie die Leitung (21) beiderseits des vom Wärmetauscher (20) und vom Ventilator (22) eingenommenen Bereichs überbrückt.
